# EUROPÄISCHE PATENTANMELDUNG

(11) **EP 3 916 128 A1**
(43) Veröffentlichungstag der Anmeldung: **01.12.2021**
(21) Anmeldenummer: 20176896.7
(22) Anmeldetag: 27.05.2020
(51) Int. Cl.: C23F 13/04, H02M 3/156, H02M 3/335, G01N 17/02, H02M 1/00, G05F 1/563, G01R 19/00, G01R 19/10, G01R 31/50, G01R 31/54, G01R 35/00

(54) **SCHALTUNGSANORDNUNG ZUM KATHODISCHEN KORROSIONSSCHUTZ UND MESSANORDNUNG BEIM KATHODISCHEN KORROSIONSSCHUTZ**

(71) Anmelder: iCor Intelligent Corrosion Control GmbH, 41199 Mönchengladbach (DE)
(72) Erfinder: SCHICK, Kevin, 90451 Nürnberg (DE); HENKEL, Lukas, 91341 Röttenbach (DE)
(74) Vertreter: Wasmuth, Rolf

(57) **Zusammenfassung**

Die Erfindung betrifft eine Schaltungsanordnung mit einer Spannungsquelle oder Stromquelle zum kathodischen Korrosionsschutz von Bewehrung in Beton. Zwischen einem Pluspol (3) und einem Minuspol (4) der Spannungsquelle (7) oder Stromquelle liegt eine Versorgungsspannung (Umess), wobei der Minuspol (5) der Spannungsquelle (7) oder Stromquelle an die Bewehrung (4) als Kathode (12) angeschlossen ist und der Pluspol (3) mit einer im Beton (2) elektrisch leitend eingebundenen Anode (6) verbunden ist, so dass ein geschlossener Strompfad (10) mit einer Kathode (12) und einer Anode (6) gebildet ist. Die Spannungsquelle (7) oder Stromquelle weist einen Linearregler (14) mit einem Eingang (16) und einem Ausgang (18) auf, wobei am Ausgang (18) des Linearreglers (14) die Versorgungsspannung (Uₘₑₛₛ) anliegt. Dem Eingang (16) des Linearreglers (14) ist eine Ausgangsspannung (U_{A}) eines regelbaren DC/DC-Wandlers (20) zugeführt, wobei der Spannungsabfall (ΔU) zwischen dem Eingang (16) und dem Ausgang (18) des Linearwandlers (17) als Steuergröße zur Steuerung der Ausgangsspannung (U_{A}) des regelbaren DC/DC Wandlers (20) verwendet ist.

## Beschreibung

Die Erfindung betrifft eine Schaltungsanordnung zum kathodischen Korrosionsschutz (KKS) von Bewehrung in Beton mit einer Spannungsquelle oder Stromquelle und einer zwischen einem Pluspol und einem Minuspol der Spannungsquelle oder Stromquelle bereitgestellten Versorgungsspannung. Die Schaltungsanordnung weist einen geschlossenen Strompfad mit einer Kathode und einer Anode auf, wobei der Minuspol der Spannungsquelle oder Stromquelle an die Bewehrung als Kathode angeschlossen ist und der Pluspol der Spannungsquelle oder Stromquelle mit einer im Beton elektrisch leitend eingebundenen Anode verbunden ist.

Im Betrieb des Korrosionsschutzes entsteht ein elektrisches Feld zwischen der Kathode (Bewehrung) und der Anode. Alle positiv geladenen Ionen wandern zur Bewehrung und alle negativ geladenen Ionen wandern von der Bewehrung weg in Richtung Anode. Dies führt zu einer 'Entsalzung' in der Nähe der Bewehrung über der Zeit. Dies kann die Korrosionsgefährdung der Bewehrung reduzieren. Zum anderen führt der kathodische Schutz zu einer Erhöhung der Alkalität nahe der Bewehrung, wodurch ein kritischer korrosionsauslösender Chloridgehalt erhöht und somit der Korrosionsschutz der Bewehrung verbessert wird.

Als Spannungsquelle oder Stromquelle des kathodischen Korrosionsschutzes ist ein Linearregler mit einem Eingang und einem Ausgang vorgesehen. Der Ausgang des Linearreglers stellt die Versorgungsspannung bereit, während am Eingang des Linearreglers eine Eingangsspannung anliegt.

Ein Linearregler hat bauartbedingt einen schlechten Wirkungsgrad und erwärmt sich aufgrund seiner Verlustleistung stark. Die Verlustleistung eines Linearreglers ist vereinfacht dargestellt abhängig von der Differenz zwischen seiner Eingangsspannung und seiner Ausgangsspannung. Ein Linearregler stellt eine hoch genaue Ausgangsspannung mit nur geringer Restwelligkeit zur Verfügung, was insbesondere bei der Verwendung in Messeinrichtungen und zur Messung sehr kleiner Messgrößen von Vorteil ist. Zum Betrieb eines Linearreglers ist bauartbedingt eine minimale Spannungsdifferenz zwischen der Eingangsspannung und der Ausgangsspannung zwingend notwendig.

Der Erfindung liegt die Aufgabe zugrunde, eine Schaltungsanordnung zum kathodischen Korrosionsschutz von Bewehrung in Beton anzugeben, die eine verlustarme Bereitstellung der zum Betrieb des Korrosionsschutzes notwendigen Versorgungsspannung ermöglicht.

Die Aufgabe wird nach den Merkmalen des Anspruchs 1 gelöst. Die Schaltungsanordnung umfasst einen Linearregler mit einem Eingang und einem Ausgang, der als Spannungsquelle oder Stromquelle die Versorgungsspannung oder den Schutzstrom, insbesondere einen Konstantstrom für den kathodischen Korrosionsschutz bereitstellt. Die Eingangsspannung des Linearreglers wird von der Ausgangsspannung eines DC/DC-Wandlers bereitgestellt. Der DC/DC-Wandler ist ein regelbarer DC/DC-Wandler, dessen Ausgangsspannung von einer DC/DC-Steuereinheit in Abhängigkeit eines Stellwertes eingestellt ist.

Um die Verlustleistung des Linearreglers gering zu halten ist vorgesehen, den Spannungsabfall über den Linearregler zu erfassen. Hierzu werden die am Eingang des Linearreglers anliegende Spannung und die am Ausgang des Linearreglers abgegebene Spannung miteinander verglichen und der Spannungsabfall ermittelt. Dieser Spannungsabfall des Linearreglers wird als Regelgröße zur Steuerung der Ausgangsspannung des DC/DC-Wandlers herangezogen. Die Regelgröße wird mittelbar oder unmittelbar als Stellwert der Steuereinheit des DC/DC-Wandlers zugeführt.

Über die Regelschleife des DC/DC-Wandlers kann durch Einstellung seiner Ausgangsspannung in Abhängigkeit des Spannungsabfalls am Linearregler ein präziser Spannungsfall über den Linearregler eingestellt werden. Ein Sollwert des Spannungsabfalls wird durch eine digitale Steuereinheit der Baugruppe bestimmt und über einen Digital-Analog-Wandler der Schaltungsanordnung bereitgestellt. Dies ermöglicht es, in der digitalen Steuereinheit intelligente Algorithmen in Software anzuwenden, welche den Sollwert der am Linearregler abfallenden Spannung insbesondere abhängig von der Ausgangslast des Linearreglers beeinflussen. Mit der erfindungsgemäßen Schaltungsanordnung ist eine hohe Qualität der Versorgungsspannung durch den Linearregler bereitgestellt und zugleich durch die dynamische Nachführung des vorgeschalteten DC/DC-Wandlers eine hohe Effizienz des Gesamtsystems erzielt. Die erfindungsgemäße Schaltungsanordnung gewährleistet die Bereitstellung einer Ausgangsspannung mit einer sehr hohen absoluten Genauigkeit.

Im Vergleich zu bisher eingesetzten Schutzstromgeräten im kathodischen Korrosionsschutz (KKS) ermöglicht die erfindungsgemäße Kombination von DC/DC-Wandler (Gleichspannungswandler) und Linearregler einen sehr weiten Einstellbereich bei sehr hoher absoluter Genauigkeit. Es muss somit kein ungünstiger Kompromiss zwischen Ausgangsleistung und Genauigkeit eingegangen werden.

In einer einfachen Ausführungsform der Erfindung kann die Steuereinheit den regelbaren DC/DC-Wandler derart einstellen, dass die über den Linearregler abfallende Spannung minimal ist. Dadurch kann die Verlustleistung des Linearreglers minimiert werden.

In Weiterbildung der Erfindung ist ein Differenzbildner vorgesehen, der ausgebildet ist, einen Differenzwert zwischen dem gemessenen Spannungsabfall als IST-Wert und einem vorgegebenen Spannungsabfall als SOLL-Wert zu bilden. Der Differenzwert ist als Differenzsignal einer Regeleinheit zur Ansteuerung des DC/DC Wandlers zugeführt. Zweckmäßig wird der SOLL-Wert des vorgegebenen Spannungsabfalls als Analogwert bereitgestellt.

In einer einfachen Ausführungsform wird der vorgegebene Spannungsabfall als SOLL-Wert durch eine übergeordnete digitale Steuereinheit vorzugsweise mit einer Software berechnet und über einen Digital/Analog-Wandler dem Differenzbildner als Analogwert zugeführt.

Um ein geeignetes Signal zur Steuerung des DC/DC-Wandlers zu generieren ist vorgesehen, das Ausgangssignal der insbesondere als PID-Regler ausgebildeten Regeleinheit und die Ausgangsspannung des DC/DC-Wandlers einem Differenzbildner zuzuführen. Der Differenzbildner ist ausgebildet, einen Differenzwert zwischen dem Ausgangssignal der Regeleinheit und der Ausgangsspannung des DC/DC-Wandlers zu bilden. Dieser Differenzwert wird als Differenzsignal der DC/DC-Steuereinheit zur Ansteuerung des DC/DC-Wandlers zugeführt.

Zum Schutz der Schaltungsanordnung als auch der Messanordnung selbst ist zwischen dem Ausgang des Linearreglers und dem Leistungsausgang der Schaltungsanordnung eine Trenneinrichtung zwischengeschaltet. Die Trenneinrichtung ist ausgebildet, auf ein empfangenes Fehlersignal einer Ansteuereinheit die elektrische Verbindung zwischen dem Ausgang des Linearreglers und dem Leistungsausgang der Schaltungsanordnung zu trennen.

Die Ansteuereinheit ist mit einer Fehlerüberwachungseinheit verbunden. Die Ansteuereinheit ist ausgebildet, Vergleichssignale der Fehlerüberwachungseinheit zu empfangen, abzuspeichern, auszuwerten und in Abhängigkeit von Auswertungskriterien und/oder Auswertungsalgorithmen ein Fehlersignal zu generieren. Das Fehlersignal wird von der Trenneinrichtung empfangen und als Reaktion auf das Fehlersignal die elektrische Verbindung zwischen dem Ausgang des Linearreglers und dem Leistungsausgang der Schaltungsanordnung getrennt.

In besonderer Ausgestaltung der Erfindung ist die Trenneinrichtung ausschließlich aus Halbleiterbauelementen in Solid State Bauweise ausgebildet. Die elektrische Abtrennung der Last wird vorteilhaft durch zwei Leistungsfeldeffekttransistoren (MOSFET) realisiert, was einen sehr hohen Abschaltwiderstand und eine sehr schnelle Reaktionszeit gewährleistet.

Als Ausgestaltung der Erfindung oder als eigene selbstständige Erfindung ist eine Messanordnung in Form einer Schaltungsanordnung zur Messung von elektrischen Größen beim kathodischen Korrosionsschutz von Bewehrung in Beton vorgesehen, die aus einem mit einer Anode verbundenen ersten Messeingang und einem mit einer Kathode verbundenen zweiten Messeingang und einem zwischen dem ersten Messeingang und dem zweiten Messeingang angeordneten Messwiderstand besteht. Der Spannungsabfall am Messwiderstand wird erfasst und einer Auswerteeinheit zugeführt. Die Schaltungsanordnung ist derart ausgebildet, dass zwischen dem mit der Anode verbundenen ersten Messeingang und dem Messwiderstand ein erster Schalter angeordnet ist und zwischen dem mit der Kathode verbundenen zweiten Messeingang und dem Messwiderstand ein zweiter Schalter angeordnet ist. Ferner ist der Messwiderstand anodenseitig über einen dritten Schalter mit einer Referenzspannungsquelle verbunden und kathodenseitig über einen vierten Schalter mit Masse bzw. dem Nullpotenzial der Schutzschaltung verbunden. Die Anordnung ist so getroffen, dass der Messwiderstand mit seinem ersten Anschluss über den ersten Schalter mit dem ersten Messeingang oder über den dritten Schalter mit der Referenzspannungsquelle leitend zu verbinden ist. Ferner kann der Messwiderstand mit seinem zweiten Anschluss über den zweiten Schalter mit dem zweiten Messeingang oder über den vierten Schalter mit Masse leitend verbunden werden.

Dies Messanordnung (Schaltungsanordnung) wird genutzt, um im Betrieb des kathodischen Korrosionsschutzes (KKS) die Spannung direkt an der Last (Bewehrung in Beton) festzustellen, um in Folge über die übergeordnete digitale Steuereinheit die Versorgungsspannung oder einen Schutzstrom anzupassen. Die Messung in der Messanordnung erfolgt differentiell, was zum einen eine erhöhte Störfestigkeit garantiert und zum anderen eine hohe Genauigkeit möglich macht. Durch den sehr hohen Eingangswiderstand der Messanordnung wird sichergestellt, dass die im Betrieb an der Last zu messenden Spannungen und Ströme die Last selbst nicht beeinflussen. Auch die angeschlossenen Messleitungen haben keine Auswirkung auf die Last selbst.

In Weiterbildung der Messanordnung ist zwischen dem ersten Schalter und dem anodenseitigen, ersten Messeingang ein erster ohmscher Widerstand geschaltet. Zwischen dem zweiten Schalter und dem kathodenseitigen, zweiten Messeingang ist ein zweiter ohmscher Widerstand geschaltet. Ein dritter ohmscher Widerstand ist mit seinem einen Anschluss über einen fünften Schalter unmittelbar mit dem kathodenseitigen, zweiten Messeingang verbunden und mit seinem anderen Anschluss am anodenseitigen Anschluss des Messwiderstandes angeschlossen. Die angeordneten Widerstände können auch als 'Egalisierungswiderstände' bezeichnet werden und dienen der Kalibrierung und Überprüfung der Messanordnung und/oder der Messleitungen.

Bevorzugt haben der erste ohmsche Widerstand, der zweite ohmsche Widerstand und der dritte ohmsche Widerstand den gleichen Wert.

Da die absolute Genauigkeit (Abweichung des tatsächlichen Messwertes zu einem kalibrierten Messstandard) abhängig ist von mehreren Einflussfaktoren wie u.a. Betriebstemperatur, Luftfeuchte, Einbaubedingungen und dgl., ist eine Kalibrierung der Messanordnung nach verschiedenen Kriterien vorteilhaft. Die in der Messanordnung (Schaltungsanordnung) vorgesehenen Schalter sind Halbleiterbauelemente und werden von einer übergeordneten digitalen Steuereinheit gesteuert. Zur Kompensation externer, sich verändernder Einflüsse führt die übergeordnete digitale Steuereinheit Kompensationsvorgänge wie z.B. eine Gain Correction Messung, eine Offset-Messung, eine Egalisierungsmessung und/oder eine Verbindungsüberprüfung der angeschlossenen Messleitungen durch.

Der in der Messanordnung angeordnete Messwiderstand ist bevorzugt Teil eines Spannungsteilers. Hierbei ist der erste Messeingang über einen ersten Operationsverstärker und den in Reihe liegenden ersten Schalter mit dem anodenseitigen Anschluss des Messwiderstandes verbunden, und der zweite Messeingang ist über einen zweiten Operationsverstärker und den in Reihe liegenden zweiten Schalter mit dem kathodenseitigen Anschluss des Messwiderstandes verbunden.

Die Operationsverstärker sind gegengekoppelte Operationsverstärker, die als Spannungsfolger arbeiten. Die Eingangsspannung des Operationsverstärkers und seine Ausgangsspannung sind gleich. Der Strom durch den Operationsverstärker wird verstärkt.

Weitere Merkmale der Erfindung ergeben sich aus den weiteren Ansprüchen, der Beschreibung und der Zeichnung. Die sich aus den Ansprüchen, der Beschreibung sowie der Zeichnung ergebenden Merkmale können in verschiedener Form insbesondere beliebig miteinander kombiniert werden. Die wiedergegebenen Merkmale sind voneinander unabhängig.

Ausführungsbeispiele der Erfindung sind in den Zeichnungen dargestellt und werden nachfolgend im Einzelnen beschrieben. Es zeigen:
- Fig. 1: in schematischer Darstellung eine Schutzanordnung zum kathodischen Korrosionsschutz von Bewehrung in Beton,
- Fig. 2: in schematischer Darstellung eine Schaltungsanordnung zur Bereitstellung einer Versorgungsspannung für die Schutzanordnung des kathodischen Korrosionsschutzes nach Fig. 1,
- Fig. 3: in schematischer Darstellung eine Schaltungsanordnung einer Messanordnung für einen Messkanal zur Messung von elektrischen Größen beim kathodischen Korrosionsschutz von Bewehrung in Beton,
- Fig. 4: eine Darstellung der Messanordnung nach Fig. 3 im Betrieb zur Messung der Spannung an einer Last,
- Fig. 5: eine Darstellung der Messanordnung nach Fig. 3 im Betrieb für eine Gain Correction Messung,
- Fig. 6: eine Darstellung der Messanordnung nach Fig. 3 im Betrieb für eine Offset Messung,
- Fig. 7: eine Darstellung der Messanordnung nach Fig. 3 in einem Schaltzustand zur Funktionsüberprüfung der Messkabel,
- Fig. 8: eine Darstellung der Messanordnung nach Fig. 7 in einem Schaltzustand zur Erfassung eines Kabelbruchs,
- Fig. 9: eine schematische Darstellung einer Trenneinrichtung mit Ansteuerkreis am Leistungsausgang des Linearreglers.

In Fig. 1 ist ein grundsätzlicher Aufbau einer Schutzanordnung 60 zum aktiven Korrosionsschutz einer Bewehrung 4 in Beton 2 schematisch dargestellt. Eingebettet in den Beton 2 ist eine Bewehrung 4 dargestellt, die in der Form von Bewehrungsstäben, Bewehrungsmatten, Bewehrungskörben oder dergleichen vorhanden sein kann. Die Bewehrung 4 bildet eine Kathode 12 in einem Strompfad 10, der durch den Beton 2 zu einer leitend im Beton eingebundenen Anode 6 und über den Minuspol 5 und den Pluspol 3 einer Spannungsquelle 7 zurück zur Kathode 12 führt. Anstelle einer Spannungsquelle 7 kann auch eine Stromquelle vorgesehen sein. Die Erfindung wird im Folgenden anhand einer Spannungsquelle beschrieben. Die Spannungsquelle oder Stromquelle kann allgemein auch als elektrische Energiequelle bezeichnet werden.

In Fig. 2 ist der schematische Aufbau einer Schaltungsanordnung 1 mit der beispielhaft genannten Spannungsquelle 7 zur Bereitstellung einer Versorgungsspannung Uₘₑₛₛ für die Schutzanordnung 60 dargestellt.

Die Anordnung zum aktiven Korrosionsschutz einer Bewehrung 4 in Beton 2 ist ferner mit einer Messeinrichtung 8 versehen, die parallel zur Spannungsquelle 7 liegen kann und die Spannung an der Last erfasst. Die Messeinrichtung 8 ist an die Bewehrung 4 als Kathode 12 sowie an der leitend im Beton eingebetteten Anode 6 angeschlossen. Eine Schaltungsanordnung 100 oder Messanordnung der Messeinrichtung 8 ist schematisch in den Fig. 3 bis 8 wiedergegeben.

Der Aufbau der Schaltungsanordnung 1 einer Spannungsquelle 7 ist in Fig. 2 dargestellt. Am Leistungsausgang 40 der Spannungsquelle 7 liegt die Versorgungsspannung Uₘₑₛₛ, die zum Betrieb der Schutzanordnung 60 des kathodischen Korrosionsschutzes erforderlich ist. Der Leistungsausgang 40 wird von einem Linearregler 14 gespeist, dessen Ausgang 18 im dargestellten Ausführungsbeispiel nach Fig. 2 vorzugsweise unmittelbar mit dem Leistungsausgang 40 verbunden ist. Am Eingang 16 des Linearreglers 14 liegt die Ausgangsspannung U_{A} eines DC/DC-Wandlers 20 an. Die Ausgangsspannung U_{A} ist über einen Filter 15 zur Stabilisierung und Glättung der Ausgangsspannung dem Eingang 16 des Linearreglers 14 zugeführt. Der Linearregler 14 ist von einem Treiber 13 angesteuert, über den die am Ausgang 18 des Linearreglers 14 bereitgestellte Versorgungspannung Uₘₑₛₛ eingestellt und insbesondere konstant gehalten wird.

Die Versorgungsspannung Uₘₑₛₛ am Ausgang des Linearreglers 14 ist einem Differenzbildner 19 zugeführt, der die Versorgungsspannung Uₘₑₛₛ mit einem Vorgabewert vergleicht, der über einen Digital/Analog-Wandler 17 dem Differenzbildner 19 zugeführt ist. Der Vorgabewert wird über den Digital-Analog-Wandler 17 analog vorgegeben und von einer übergeordneten digitalen Steuereinheit und vorzugsweise eines darin abgebildeten digitalen Reglers parametriert. Der strichliert in Fig.2 dargestellte Regelkreis des Linearreglers 14 verändert den Widerstand des inneren Linearelements. Durch entsprechendes Variieren dieses Widerstands wird am Ausgang 18 eine gewünschte Versorgungsspannung Umess oder auch ein gewünschter Ausgangsstrom bereitgestellt. Sowohl eine Versorgungsspannung als auch ein Ausgangsstrom können dynamisch durch die übergeordnete digitale Steuereinheit umgeschaltet werden. Der Linearregler 14 weist eine hohe DC Genauigkeit, eine hohe Bandbreite sowie einen geringen Versorgungsspannungsdurchgriff auf. Diese Eigenschaften ermöglichen es, am Ausgang 18 eine Ausgangsgröße mit hoher absoluter Genauigkeit und geringer Restwelligkeit bereitzustellen.

Dem Treiber 13 des Linearreglers 14 wird als Eingangssignal 11 die Differenz zwischen der Versorgungsspannung Uₘₑₛₛ am Ausgang 18 des Linearreglers 14 und dem Vorgabewert zugeführt. In Abhängigkeit der Größe des zugeführten Eingangssignals 11 steuert der Treiber 13 den Linearregler 14 an, bis beispielsweise die Spannungsdifferenz zwischen der Versorgungsspannung Uₘₑₛₛ und dem Vorgabewert auf ein Minimum, insbesondere auf Null, abgesunken ist. Die Ansteuerung des Linearreglers 14 über den Treiber 13 ist vorzugsweise unabhängig von der nachfolgend beschriebenen Steuerung der Ausgangsspannung U_{A} des DC/DC-Wandlers 20. Der Regelkreis des Linearreglers 14 ist in Fig. 2 strichliert dargestellt.

Die am Eingang 16 des Linearreglers 14 anliegende Ausgangsspannung U_{A} und die am Ausgang 18 des Linearreglers 14 abgegriffene Versorgungsspannung Uₘₑₛₛ sind einem Differenzbildner 21 zugeführt, der den Spannungsabfall ΔU über den Linearregler 14 feststellt. Der ermittelte Spannungsabfall ΔU ist als IST-Wert einem weiteren Differenzbildner 22 zugeführt. Der weitere Differenzbildner 22 ermittelt die Differenz zwischen dem als Analogwert zugeführten Spannungsabfall ΔU als IST-Wert und einem Vorgabewert, insbesondere einem vorgegebenen Spannungsabfall ΔUₛₒₗₗ als SOLL-Wert. Der Differenzwert wird als Differenzsignal 23 einer Regeleinheit 24 zur Ansteuerung des DC/DC Wandlers 20 zugeführt.

Der Vorgabewert kann ein maximal zulässiger Spannungsabfall ΔUₛₒₗₗ sein. Der maximal zulässige Spannungsabfall ΔUₛₒₗₗ kann nach vorgegebenen Kriterien wie Belastung der elektronischen Bauelemente oder dergleichen bestimmt werden. Der Vorgabewert kann auch anhand einer maximal zulässigen Verlustleistung des Linearreglers 14 bestimmt werden, wozu neben den auftretenden Spannungen auch der am Leistungsausgang 40 gemessene Strom erfasst werden. Über die übergeordnete digitale Steuereinheit kann insbesondere mittels Software ein Vorgabewert in Abhängigkeit der auftretenden Spannungen, der auftretenden Ströme und/oder der auftretender Leistungen bestimmt werden. Ein von der übergeordneten digitalen Steuereinheit bestimmter digitaler Vorgabewert wird über den Digital/Analog-Wandler 26 dem weiteren Differenzbildner 22 als Analogwert zugeführt.

Die Regeleinheit 24 ist vorzugsweise als PID-Regler ausgeführt. Dadurch kann erreicht werden, dass der strichliert dargestellte Regelkreis des Linearreglers 14 zur Konstanthaltung seiner Versorgungsspannung Uₘₑₛₛ nicht den strichpunktiert dargestellten Regelkreis des regelbaren DC/DC-Wandlers 20 stört, die beiden Regelkreise nicht zu einem Schwingen angeregt werden oder die Regelkreise in anderer Weise negativ beeinflusst sind.

Das Ausgangssignal 25 der Regeleinheit 24 ist einem dritten Differenzbildner 28 zugeführt, dem auch die Ausgangsspannung U_{A} des DC/DC-Wandlers 20 zugeführt ist. Der zwischen dem Ausgangssignal 25 der Regeleinheit 24 und der Ausgangsspannung U_{A} gebildete Differenzwert wird als Ausgangssignal 27 der Steuereinheit 29 des DC/DC-Wandlers 20 zugeführt.

Dem regelbaren DC/DC-Wandler 20 ist eine gleichgerichtete Eingangsspannung U_{E} zugeführt, die innerhalb des DC/DC-Wandlers 20 durch einen periodisch arbeitenden elektronischen Schalter (Transistor, Leistungstransistor, MOSFET oder dgl. Halbleiterbauteil) und vorzugsweise einen oder mehrere Energiespeicher in eine Ausgangsspannung U_{A} umgesetzt wird. Zur Steuerung des zumindest einen elektronischen Schalters im DC/DC-Wandler 20 ist über die Leitung 38 der Steuereinheit 29 eine Taktfrequenz zugeführt. Über die Steuereinheit 29 wird in Abhängigkeit des Ausgangssignals 27 die Ausgangsspannung U_{A} des DC/DC-Wandlers 20 eingestellt.

Der Regelkreis der Ausgangsspannung U_{A} ist in Fig. 2 strichpunktiert dargestellt.

Die Regelung der Ausgangsspannung U_{A} des DC/DC-Wandlers 20 einerseits und die Regelung der Versorgungsspannung Uₘₑₛₛ des Linearreglers 14 sind grundsätzlich voneinander unabhängig. Die Regelung der Ausgangsspannung U_{A} des DC/DC-Wandlers 20 dient der Minimierung der über den Linearregler 14 anfallenden Verlustleistung. Die Regelung der Versorgungsspannung Uₘₑₛₛ dient der Konstanthaltung der Versorgungsspannung Uₘₑₛₛ.

Fig. 3 zeigt in schematischer Darstellung eine erfindungsgemäße Schaltungsanordnung (Messanordnung) eines Messkanals zur Erfassung von elektrischen Größen beim kathodischen Korrosionsschutz von Bewehrung 4 im Beton 2. Als elektrische Größen werden allgemein die zwischen der Bewehrung 4 als Kathode 12 und einer Anode 6 auftretenden Spannungen und/oder Ströme bezeichnet. Die gezeigte Schaltung ist zur (Remote-) Erfassung des Potenzials direkt an der KKS Schutzzone ausgelegt.

Die Schaltungsanordnung 100 der Messeinrichtung 8 weist einen ersten Messeingang A und einen zweiten Messeingang K auf. Der zweite Messeingang K ist mit der Bewehrung 4 als Kathode 12 verbunden. Der zweite Messeingang K kann somit auch als kathodenseitiger Messeingang K bezeichnet werden. Der Messeingang A ist mit einer Anode 6 verbunden. Die Anode 6 ist eine aktive Anode, über die ein von der Spannungsquelle 7 gespeister Strom fließt. Der erste Messeingang A kann somit auch als anodenseitiger Messeingang A bezeichnet werden. Ein Messeingang A bzw. K kann für sich keine elektrische Größe erfassen. Die zu erfassende elektrische Größe ergibt sich aus einer Kombination eines oder beider Messeingänge A bzw. K.

Zwischen dem anodenseitigen ersten Messeingang A und dem kathodenseitigen zweiten Messeingang K liegt ein Messwiderstand 45. Im gezeigten Ausführungsbeispiel ist der Messwiderstand 45 Teil eines Spannungsteilers 43, der aus den Messwiderständen 44 und 45 besteht. Zweckmäßig haben die Messwiderstände 44 und 45 den gleichen Wert. Es kann vorteilhaft sein, die Messwiderstände 44 und 45 mit unterschiedlichen Werten auszuführen.

Die über den Messwiderstand 45 abfallende Spannung wird einem Operationsverstärker 46 zugeführt. Dabei handelt es sich insbesondere um einen Instrumentenverstärker. Die sich dadurch ergebenden Vorteile liegen in einer verbesserten Common Mode Unterdrückung sowie einer höheren DC Genauigkeit. Dies wird erreicht durch im Instrumentenverstärker integrierte Widerstände im Gegensatz zu einem klassischen Operationsverstärker. Das insbesondere analoge Ausgangssignal 49 des Operationsverstärkers 46 ist über einen Analog/Digital-Wandler 47 einer digitalen Auswerteeinheit 48 zugeführt. Über die digitale Auswerteeinheit 48 werden die erfassten Messwerte des Messkanals verarbeitet oder weiteren Verarbeitungen zugeführt.

Der anodenseitige erste Messeingang A ist über einen ersten Schalter S1 mit dem einen Anschluss 51 des Messwiderstandes 45 verbunden. Zwischen dem insbesondere in Halbleitertechnik ausgeführten Schalter S1 und dem Messwiderstand 45 ist ein Operationsverstärker 34 geschaltet, der vorteilhaft als Spannungsfolger arbeitet. Der gegengekoppelte Operationsverstärker 34 hat im gezeigten Ausführungsbeispiel am Ausgang dieselbe Spannung wie am Eingang, stellt aber einen größeren Ausgangsstrom zur Verfügung. Der kathodenseitige zweite Messeingang K ist entsprechend über einen insbesondere in Halbleitertechnik ausgeführten Schalter S2 und einen gegengekoppelten Operationsverstärker 35 mit dem anderen Anschluss 52 des Messwiderstandes 45 verbunden.

An den Leitungszweig 36 zwischen dem ersten Schalter S1 und dem Operationsverstärker 34 ist über einen dritten Schalter S3 eine Referenzspannungsquelle 50 angeschlossen.

An den Leitungszweig 39 zwischen dem zweiten Schalter S2 und dem Operationsverstärker 35 ist über einen vierten Schalter S4 eine Verbindung auf Masse schaltbar.

Zwischen dem anodenseitigen ersten Messeingang A und dem ersten Schalter S1 ist ein erster ohmscher Widerstand R1 vorgesehen. Entsprechend ist zwischen dem kathodenseitigen zweiten Messeingang K und dem Operationsverstärker 35 ein zweiter ohmscher Widerstand R2 eingebunden. Ein dritter ohmscher Widerstand R3 liegt in einem Leitungszweig 37, der zwischen dem kathodenseitigen Messeingang K und dem Leitungszweig 36 zwischen dem ersten Schalter S1 und dem anodenseitigen Operationsverstärker 34 verläuft. In dem Leitungszweig 37 ist ein fünfter Schalter S5 vorgesehen, der den einen Anschluss 53 des dritten Widerstandes R3 mit dem kathodenseitigen Messeingang K verbindet. Der andere Anschluss 54 des dritten Widerstandes R3 ist mit dem Leitungszweig 36 verbunden. Über den fünften Schalter S5 kann der Leitungszweig 37 gesperrt oder leitend geschaltet werden.

Die in Fig. 3 gezeigten Schalter S1, S2, S3, S4 und S5 sind Halbleiterelemente, insbesondere Transistoren oder Leistungstransistoren. Alle Schalter S1, S2, S3, S4 und S5 sind Solid State Bauelemente.

Die Schaltungsanordnung 100 (Messanordnung) eines Messkanals ist in Fig. 4 im normalen Messbetrieb gezeigt. Über eine übergeordnete digitale Steuereinheit sind die elektronischen Schalter S1 und S2 geschlossen. Die elektronischen Schalter S3, S4 und S5 bleiben geöffnet. Der anodenseitige Messeingang A und der kathodenseitige Messeingang K stehen über den Messwiderstand 45 miteinander elektrisch leitend in Verbindung. Die am Messwiderstand 45 abfallende Spannung wird über den Operationsverstärker 46 erfasst und über den Analog/Digital-Wandler 47 der Auswerteeinheit 48 zugeführt. In der in Fig. 2 gezeigten Schaltstellung der Schalter S1, S2, S3, S4 und S5 erfasst die Schaltungsanordnung 100 die Spannung an der Last.

Die übergeordnete digitale Steuereinheit bestimmt anhand erfasster Werte wie Ausgangsspannung und/oder Ausgangsstrom, veränderten Umgebungsbedingungen, Ablauf einer festgelegten Zeitspanne oder dergleichen Kriterien, ob eine Kompensation der Schaltungsanordnung 100 (Messanordnung) durchzuführen ist. Ein Hauptkriterium für die Einleitung einer Kompensation kann die Umgebungstemperatur der elektronischen Baugruppe des Messkanals bilden. Diese wird mit einem nicht näher dargestellten Temperatursensor auf der Baugruppe selbst erfasst. Wenn eine vorgegebene Temperaturänderung erreicht ist, wird von einer übergeordneten digitalen Steuereinheit selbstständig eine Kompensation gestartet.

Ist eine Kompensation durchzuführen schließt die übergeordnete digitale Steuereinheit die Schalter S3 und S4, während die anderen Schalter S1, S2 und S5 der Schaltungsanordnung (Messanordnung) geöffnet sind. Über den Schalter S3 ist die Referenzspannungsquelle 50 auf die Schaltungsanordnung des Messkanals geschaltet, wie Fig. 5 zeigt. Die aktiven Strompfade sind strichliert wiedergegeben. Während der Kompensation ist keine Messung der externen Spannung an der Last (Bewehrung 4 im Beton 2) möglich. Aufgrund der vorgesehenen sehr schnellen zyklischen Messung besteht keine "Beeinträchtigung" der Messfunktion der Baugruppe selbst.

Die nach Aufschalten der Referenzspannungsquelle 50 auf den Messkanal am Messwiderstand 45 abgegriffene Spannung (Messwert) ist direkt proportional zur bekannten Größe der Spannung der Referenzspannungsquelle 50. Eine Abweichung der am Messwiderstand 45 abgegriffenen Spannung (Messwert) zum erwarteten Proportionalwert der Referenzspannung offenbart einen Fehler der Schaltungsanordnung 100 (Messanordnung) und kann entsprechend kompensiert werden. Diese Kompensation kann mathematisch durch Bestimmung eines neuen Dämpfungsfaktors der Schaltungsanordnung (Messanordnung) in der übergeordneten digitalen Steuereinheit ausgeführt werden. Diese Art der Kompensation wird in der Messtechnik auch als "Gain Correction" bezeichnet.

Die erfindungsgemäße Schaltungsanordnung 100 (Messanordnung) kann zur Korrektur eines konstanten Fehlers auch mittels eines "Offset" kompensiert werden, wie in Fig. 6 dargestellt ist. Dadurch kann ein konstanter Fehler der Schaltungsanordnung 100 (Messanordnung) dauerhaft unterdrückt werden.

Auch die Offset Messung ist mit der erfindungsgemäßen Schaltungsanordnung (Messanordnung) in einfacher Weise durchführbar, wie Fig. 6 zeigt. Mittels der übergeordneten digitalen Steuereinheit werden die Schalter S2 und S5 geschlossen, während die anderen Schalter S1, S3 und S4 offen bleiben. Die aktiven Strompfade sind strichliert wiedergegeben. Nach Schließen der Schalter S2 und S5 ist in der Schaltungsanordnung 100 ein Pegel von 0V am Messwiderstand 45 provoziert, da die Anschlüsse des Messwiderstandes 45 kurzgeschlossen sind. Die in diesem Zustand gemessene Spannung entspricht dem Offset der Auswerteschaltung, und kann dementsprechend kompensiert werden.

In der Praxis sind zur Erfassung des Potenzials zwischen Anode 6 und Kathode 12 eine Vielzahl von Messleitungen mit großer Länge von mehr als zehn bis zu mehreren hundert Metern notwendig. Zur Überprüfung der Messleitungen ist die erfindungsgemäße Schaltungsanordnung 100 (Messanordnung) ebenfalls geeignet.

Im normalen Betriebsfall arbeiten die Messleitungen lastfrei bei einem Messstrom von etwa 100pA. Aufgrund der sehr geringen Ströme tritt über die Messleitungen kein nennenswerter Spannungsabfall auf, so dass am Ende der Messleitungen ein Spannungspegel gemessen wird, der ideal dem an der Last abfallenden Spannungspegel entspricht. Im Falle eines Leitungsbruchs der Messleitung, bzw. einer fehlerhaft oder nicht angeschlossenen Messleitung kann dieser Fehler automatisch erkannt werden. Die Messergebnisse des Messkanals werden als Feedbackgröße des Regelkreises genutzt, so dass ein fehlerhafter Anschluss der Messleitung zu einer Sättigung des Linearreglers führen würde, was eine irreversible Beschädigung der im Bauwerk fest verbauten KKS-Komponenten (insbesondere der Anoden) zur Folge haben kann.

Um eine fehlerhafte oder nicht angeschlossene Messleitung zu identifizieren, wird auf der Messleitung ein Prüfstrom provoziert. Dieser Prüfstrom wird durch ein aufeinander abgestimmtes Paar aus ohmschen Widerständen generiert. Der sich ergebende Prüfstrom ist abhängig von der Ausgangsspannung. In dem grundsätzlichen Aufbau der Schaltungsanordnung (Messanordnung) nach Fig. 3 sind diese auch "Egalisierungswiderstände" genannten Widerstände mit R1, R2 und R3 bezeichnet.

Eine Fehlererkennungssequenz wird von der übergeordneten digitalen Steuereinheit selbstständig initiiert. Zu Beginn der Fehlererkennungssequenz wird von der digitalen Steuereinheit zunächst die Common Mode Spannung (Abweichung zum Nullpotenzial der Schutzstromversorgung) des kathodenseitigen Messeingangs K der Messanordnung ermittelt. Dieser Betrieb der Schaltungsanordnung (Messanordnung) ist in Fig. 7 schematisch dargestellt. Die übergeordnete digitale Steuereinheit schließt die Schalter S4 und S5, so dass der in Fig. 7 strichliert dargestellte Stromkreis aktiv ist. Die Schalter S1, S2, und S3 sind geöffnet. Die am Messwiderstand 45 abfallende Spannung zeigt das Potenzial des kathodenseitigen Messeingangs K gegenüber Masse an. Die Abweichung des kathodenseitigen Messeingangs K gegenüber dem Nullpotenzial der kathodischen Schutzanordnung ist festgestellt.

In einem zweiten Schritt schließt die übergeordnete digitale Steuereinheit zusätzlich zu den geschlossenen Schaltern S4 und S5 den Schalter S1. Die Schalter S2 und S3 bleiben geöffnet, wie in Fig. 8 dargestellt ist. Dadurch ergeben sich die strichliert gezeichneten aktiven Strompfade. Durch den geschlossenen Schalter S1 und den geschlossenen Schalter S5 ergibt sich über die Widerstände R1 und R3 eine leitende Verbindung zwischen dem positiven Messeingang A und dem negativen Messeingang K. Dadurch kommt ein Stromfluss durch die zwei in Reihe geschalteten Widerstände R1 und R3 (Egalisierungswiderstände) zustande.

Die in dem Schaltzustand nach Fig. 8 der Schaltungsanordnung 100 (Messanordnung) am Messwiderstand 45 abfallende Spannung muss einen Messpegel aufweisen, der der Hälfte der ursprünglich am Messwiderstand 45 abfallenden Spannung zuzüglich der Common Mode Spannung entspricht. Liegt ein Bruch einer Messleitung oder eine schlechte Verbindung der Messleitungen vor, werden am Messwiderstand 45 abweichende Spannungen abfallen. Das Verhältnis des Spannungsteilers 43 verschiebt sich. Anhand der Polarität der Abweichung zum erwarteten Messwert kann festgestellt werden, ob der Fehler auf der positiven oder negativen Messleitung vorliegt.

Liegt zum Beispiel ein Bruch der Messleitung zum kathodenseitigen Messeingang K vor, so wird aufgrund der geschlossenen Schalter S1 und S4 ein Stromfluss vom anodenseitigen Messeingang A zur Masse (Nullpotenzial der Schutzanordnung) auftreten und einen entsprechenden Spannungsabfall am Messwiderstand 45 bewirken. Liegt hingegen ein Bruch der Messeleitung zum kathodenseitigen Messeingang A vor, so ergibt sich über den Schalter S5 ein Stromfluss vom kathodenseitigen Messeingang K über den Widerstand R3 und den Messwiderstand 45 und den Schalter S4 zum Nullpotenzial der Schutzanordnung.

In Weiterbildung der Erfindung ist gemäß Fig. 9 ein analog ausgeführtes Fehlermanagement mit einer hochimpedanten Trenneinrichtung 30 zwischen dem Ausgang 18 des Linearreglers 14 und dem Leistungsausgang 40 der Spannungsquelle 7 vorgesehen. Die Trenneinrichtung 30 ist mit einer Ansteuereinheit 31 verbunden. In der Ansteuereinheit 31 werden auftretende Fehler abgespeichert, ausgewertet und bei Vorliegen eines Abschaltkriteriums ein Fehlersignal 41 an die Trenneinrichtung 30 ausgegeben. Mit Empfang des Fehlersignals 41 unterbricht die Trenneinrichtung 30 die elektrische Verbindung zwischen dem Ausgang 18 des Linearreglers 14 und dem Leistungsausgang 40.

Die Trenneinrichtung 30 gewährleistet, dass die Spannungsquelle 7 des kathodischen Korrosionsschutzes mit einem sehr hohen Widerstand (hoher Impedanz) von der Last (Bewehrung 4 im Beton 2) abgetrennt werden kann. Im abgetrennten Zustand ist keine Beeinflussung des elektrischen Potenzials an der Last gegeben. Die Trenneinrichtung 30 ist vollständig in Solid State Bauweise vorzugsweise mit zwei Leistungsfeldeffekttransistoren (MOSFET) realisiert.

Diese Bauweise gewährleistet einerseits einen sehr hohen Abschaltwiderstand und andererseits eine sehr schnelle Reaktionszeit.

Die verwendeten Leistungstransistoren können zweckmäßig im sogenannten Antiseriell-Betrieb geschaltet werden. Bauartbedingt kann jeder Leistungstransistor nur positive Ströme abschalten. Um sowohl positive als auch negative Ströme abschalten zu können, sind die Leistungsschalter in entgegengesetzter Richtung miteinander verknüpft.

Die Beeinflussung der Last durch Leckströme (Ströme, die trotz abgetrennter Last fließen) ist sehr gering und liegt in Größenordnungen von 100nA. Dies wird durch eine galvanisch getrennte Ansteuerung der Leistungstransistoren erreicht.

Die Trennvorrichtung 30 hat keine elektrische Verbindung zur Ansteuereinheit 31 Das Fehlersignal 41 wird galvanisch getrennt insbesondere über Optokoppler und/oder Transformatoren der Trenneinrichtung 30 zugeführt.

Durch die schnelle Reaktionszeit der in Solid State Bauweise ausgeführten, hochimpedanten Trenneinrichtung 30 ist es vorteilhaft möglich, alternative Messverfahren für z.B. niederimpedante Lasten anzuwenden. Bei diesen Messverfahren wird der Laststrom während einer Messung in kurzen Intervallen fortwährend zu- und abgeschaltet, was bei einer mechanischen Trenneinrichtung zu einem hohem Verschleiß führen würde.

Das anhand von Fig. 9 beschriebene Fehlermanagement zur Steuerung der Trenneinrichtung 30 setzt sich im Wesentlichen aus drei Funktionsblöcken zusammen.

Ein Teil des ersten Funktionsblocks besteht aus einem ersten Digital/Analog-Wandler 61, der eine analoge Schwellenspannung bereitstellt, welche durch die übergeordnete digitale Steuereinheit parametriert werden kann. Diese analoge Schwellenspannung ist direkt proportional zu einer Ausgangsspannung.

Ein weiterer Teil des ersten Funktionsblocks besteht aus einem zweiten Digital/Analog-Wandler 62, der als Vorgabewert eine weitere analoge Schwellenspannung bereitstellt, welche durch die übergeordnete digitale Steuereinheit parametriert werden kann.

Die bereitgestellten analogen Schwellenspannungen sind direkt proportional zu einem in der Messanordnung oder der Spannungsquelle gemessenen Strom oder einer in der Messanordnung oder der Spannungsquelle gemessenen Spannung.

Der zweite Funktionsblock besteht aus Vergleichern 71 und 72, die vorteilhaft als schnelle Komparatoren ausgebildet sind, welche mit geringem Overdrive arbeiten können. Dem ersten Eingang des Vergleichers 71 ist die Schwellenspannung des ersten Digital/Analog-Wandlers 61 zugeführt, welche als Analogwert vorliegt. Diese analoge Schwellenspannung wird mit einer in der Messanordnung und/oder der Spannungsquelle gemessenen Spannung verglichen, die über einen Messeingang 63 dem Vergleicher 71 zugeführt ist. Wenn die gemessene Spannung auf dem Messeingang 63 die analoge Schwellenspannung überschreitet, gibt der Vergleicher 71 ein Vergleichssignal auf seinem Ausgang 75 ab. Das Vergleichssignal wird über eine ODER-Verknüpfung 79 der Ansteuereinheit 31 zugeführt, welche das Fehlersignal 41 an die Trenneinrichtung 30 ausgibt. Das Vergleichssignal wird immer in Hardware abgespeichert. Das Vergleichssignal führt vorzugsweise immer zu einem Abschalten des Leistungsausganges 40 über die Ansteuereinheit 31. Die digitale Steuereinheit 70 wird einen Fehler nur quittieren. Falls der Fehlerzustand weiterhin besteht, wird die analoge Schaltung aufgrund des weiter anstehenden Vergleichssignals unverzüglich erneut abgeschaltet.

Entsprechend ist dem ersten Eingang des Vergleichers 72 die Schwellenspannung des zweiten Digital/Analog-Wandlers 62 zugeführt, welche vorteilhaft als Analogwert vorliegt. Diese analoge Schwellenspannung wird mit einem in der Messanordnung oder der Spannungsquelle gemessenen Strom als Spannungswert verglichen, der über einen Messeingang 64 dem Vergleicher 72 zugeführt ist. Überschreitet der über den Messeingang 64 zugeführte Spannungswert des gemessenen Stroms die Schwellenspannung, gibt der Vergleicher 72 ein entsprechendes Vergleichssignal auf seinem Ausgang 76 ab. Auch dieses Vergleichssignal wird über die ODER-Verknüpfung 79 der Ansteuereinheit zugeführt und in der Ansteuereinheit 31 als aufgetretener Fehler abgespeichert.

Über die ODER-Verknüpfung 79 können der Ansteuereinheit 31 weitere Fehler gemeldet werden.

So kann eine Übertemperatursituation (Teile der Baugruppe überschreiten eine definierte Temperatur) über einen weiteren Vergleicher 73 erfasst werden. Über einen Sollwerteingang 65 wird dem Vergleicher 73 eine zugelassene Temperatur vorgegeben. Über einen Messeingang 66 wird ein Temperaturmesswert der Baugruppe zugeführt, der im Vergleicher 73 mit der zugelassenen Temperatur verglichen wird. Bei Überschreiten der zugelassenen Temperatur gibt der Vergleicher 73 über seinen Ausgang 77 ein entsprechendes Vergleichssignal über die ODER-Verknüpfung 79 an die Ansteuereinheit 31 ab.

Auch kann über einen weiteren Vergleicher 74 ein Rückspeisefehler erkannt werden. Eine Rückspeisung liegt dann vor, wenn ein unzulässiger Strom in die Baugruppe hineinfließt. Dem Vergleicher 74 wird auf einem Sollwerteingang 67 ein Referenzwert zur Rückspeisung vorgegeben. Auf dem Messeingang 68 wird der Messwert der Rückspeisung dem Vergleicher 74 gemeldet. Überschreitet die Rückspeisung den zulässigen Referenzwert, wird dieses vom Vergleicher 74 erkannt. Der Vergleicher 74 gibt an seinem Ausgang 78 ein entsprechendes Vergleichssignal ab, welches über die ODER-Verknüpfung 79 an die Ansteuereinheit 31 übermittelt wird.

Der dritte Funktionsblock ist durch die Ansteuereinheit 31 gebildet, welche die empfangenen Vergleichssignale der Fehlerüberwachungseinheit 32 abspeichert und/oder miteinander verknüpft. Die Ansteuereinheit 31 gibt ein Fehlersignal 41 an die Trenneinrichtung 30 ab, sofern - nach vorgegebenen Kriterien - die empfangenen Vergleichssignale der Fehlerüberwachungseinheit 32 eine Abschaltung des Leistungsausgangs 40 durch Auslösen der Trenneinrichtung 30 erforderlich machen. Die Generierung des Fehlersignals 41 wird in der Ansteuereinheit 31 abgespeichert, zum Beispiel durch Setzen eines digitalen Flags. Die abgespeicherten Werte können nur durch die übergeordnete digitale Steuereinheit 70 der Baugruppe zurückgesetzt werden. Die Fehlererkennung sowie die Abschaltung des Leistungsausgangs 40 erfolgt aufgrund der analogen Signalverarbeitung sehr schnell.

Vorteilhaft werden Fehlerfälle auch dann erkannt und abgeschaltet, falls die digitale Steuereinheit 70 einer Fehlfunktion unterliegen sollte. Alle eingestellten Schwellen für den Ausgangsstrom und die Ausgangsspannung werden somit immer zuverlässig eingehalten.

## Patentansprüche

1. Schaltungsanordnung mit einer Spannungsquelle oder Stromquelle zum kathodischen Korrosionsschutz von Bewehrung (4) in Beton (2), mit einer zwischen einem Pluspol (3) und einem Minuspol (5) der Spannungsquelle (7) oder Stromquelle anliegenden Versorgungsspannung (Uₘₑₛₛ), sowie mit einem geschlossenen Strompfad (10) mit einer Kathode (12) und einer Anode (6), wobei der Minuspol (5) der Spannungsquelle (7) an die Bewehrung (4) als Kathode (12) angeschlossen ist und der Pluspol (3) mit einer im Beton (2) elektrisch leitend eingebundenen Anode (6) verbunden ist,
**dadurch gekennzeichnet, dass** die Spannungsquelle (7) oder Stromquelle einen Linearregler (14) mit einem Eingang (16) und einem Ausgang (18) aufweist, dass am Ausgang (18) des Linearreglers (14) die Versorgungsspannung (Uₘₑₛₛ) anliegt und am Eingang (16) des Linearreglers (14) eine Ausgangsspannung (U_{A}) eines regelbaren DC/DC-Wandlers (20) anliegt, und dass der Spannungsabfall (ΔU) zwischen dem Eingang (16) und dem Ausgang (18) des Linearwandlers (17) als Steuergröße zur Steuerung der Ausgangsspannung (U_{A}) des regelbaren DC/DC Wandlers (20) verwendet ist.

2. Schaltungsanordnung nach Anspruch 1,
**dadurch gekennzeichnet, dass** ein Differenzbildner (22) vorgesehen ist, dass der Differenzbildner (22) ausgebildet ist, einen Differenzwert zwischen dem gemessenen Spannungsabfall (ΔU) als IST-Wert und einem vorgegebenen Spannungsabfall (ΔUₛₒₗₗ) als SOLL-Wert zu bilden, und dass der Differenzwert als Differenzsignal (23) einer Regeleinheit (24) zur Ansteuerung des DC/DC-Wandlers (20) zugeführt ist.

3. Schaltungsanordnung nach Anspruch 2,
**dadurch gekennzeichnet, dass** der SOLL-Wert des vorgegebenen Spannungsabfalls (ΔUₛₒₗₗ) ein Analogwert ist.

4. Schaltungsanordnung nach Anspruch 2 oder 3,
**dadurch gekennzeichnet, dass** der vorgegebene Spannungsabfall (ΔUₛₒₗₗ) als SOLL-Wert durch eine digitale Steuereinheit berechnet und über einen Digital/Analog-Wandler (26) dem Differenzbildner (22) als Analogwert zugeführt ist.

5. Schaltungsanordnung nach Anspruch 2,
**dadurch gekennzeichnet, dass** das Ausgangssignal (25) der Regeleinheit (24) und die Ausgangsspannung (U_{A}) des DC/DC-Wandlers (20) einem Differenzbildner (28) zugeführt sind, dass der Differenzbildner (28) ausgebildet ist, einen Differenzwert zwischen dem Ausgangssignal (25) der Regeleinheit (24) und der Ausgangsspannung (U_{A}) des DC/DC-Wandlers (20) zu bilden, und dass der Differenzwert als Differenzsignal (27) einer Steuereinheit (29) zur Ansteuerung des DC/DC-Wandlers (20) zugeführt ist.

6. Schaltungsanordnung nach Anspruch 1,
**dadurch gekennzeichnet, dass** zwischen dem Ausgang (18) des Linearreglers (14) und dem Leistungsausgang (40) der Schaltungsanordnung (1) eine Trenneinrichtung (30) angeordnet ist, und die Trenneinrichtung (30) ausgebildet ist, auf ein Fehlersignal (41) einer mit der Trenneinrichtung (30) verbundenen Ansteuereinheit (31) die elektrische Verbindung zwischen dem Ausgang (18) des Linearreglers (14) und dem Leistungsausgang (40) zu trennen.

7. Schaltungsanordnung nach Anspruch 6,
**dadurch gekennzeichnet, dass** die Ansteuereinheit (31) mit einer Fehlerüberwachungseinheit (32) verbunden ist, und die Ansteuereinheit (31) ausgebildet ist, Vergleichssignale der Fehlerüberwachungseinheit (32) zu empfangen, abzuspeichern, auszuwerten und ein Fehlersignal (41) zu generieren.

8. Schaltungsanordnung nach Anspruch 6,
**dadurch gekennzeichnet, dass** die Trenneinrichtung (30) ausschließlich aus Solid State Bauelementen gebildet ist.

9. Schaltungsanordnung zur Messung von elektrischen Größen beim kathodischen Korrosionsschutz von Bewehrung (4) in Beton (2), bestehend aus einem mit einer Anode (6) verbundenen ersten Messeingang (A) und einem mit einer Kathode (12) verbundenen zweiten Messeingang (K), und einem zwischen dem ersten Messeingang (A) und dem zweiten Messeingang (K) angeordneten Messwiderstand (45), wobei der Spannungsabfall am Messwiderstand (45) erfasst und einer Auswerteeinheit (47) zugeführt ist,
**dadurch gekennzeichnet,**
**dass** zwischen dem mit der Anode (6) verbundenen ersten Messeingang (A) und dem Messwiderstand (45) ein erster Schalter (S1) angeordnet ist, dass zwischen dem mit der Kathode (12) verbundenen zweiten Messeingang (K) und dem Messwiderstand (45) ein zweiter Schalter (S2) angeordnet ist, dass der Messwiderstand (45) anodenseitig über einen dritten Schalter (S3) mit einer Referenzspannungsquelle (50) verbunden ist und der Messwiderstand (45) kathodenseitig über einen vierten Schalter (S4) mit Masse verbunden ist, wobei der Messwiderstand (45) mit seinem ersten Anschluss (51) über den ersten Schalter (S1) mit dem ersten Messeingang (A) oder über den dritten Schalter (S3) mit der Referenzspannungsquelle (50) leitend zu verbinden ist, und der Messwiderstand (45) mit seinem zweiten Anschluss (52) über den zweiten Schalter (S2) mit dem zweiten Messeingang (K) oder über den vierten Schalter (S4) mit Masse leitend zu verbinden ist.

10. Schaltungsanordnung nach Anspruch 9,
**dadurch gekennzeichnet, dass** zwischen dem ersten Schalter (S1) und dem anodenseitigen, ersten Messeingang (A) ein erster ohmscher Widerstand (R1) geschaltet ist, dass zwischen dem zweiten Schalter (S2) und dem kathodenseitigen, zweiten Messeingang (K) ein zweiter ohmscher Widerstand (R2) geschaltet ist, und dass ein dritter ohmscher Widerstand (R3) vorgesehen ist, der mit seinem einen Anschluss (53) über einen fünften Schalter (S5) unmittelbar mit dem kathodenseitigen, zweiten Messeingang (K) verbunden ist und mit seinem anderen Anschluss (54) am anodenseitigen Anschluss (51) des Messwiderstandes (45) angeschlossen ist.

11. Schaltungsanordnung nach Anspruch 10,
**dadurch gekennzeichnet, dass** der erste ohmsche Widerstand (R1), der zweite ohmsche Widerstand (R2) und der dritte ohmsche Widerstand (R3) den gleichen Wert haben.

12. Schaltungsanordnung nach Anspruch 9,
**dadurch gekennzeichnet, dass** der Messwiderstand (45) Teil eines Spannungsteilers (43) ist.

13. Schaltungsanordnung nach Anspruch 9,
**dadurch gekennzeichnet, dass** der erste Messeingang (A) über einen ersten Operationsverstärker (34) und den in Reihe liegenden ersten Schalter (S1) mit dem anodenseitigen Anschluss (51) des Messwiderstandes (45) verbunden ist und der zweite Messeingang (B) über einen zweiten Operationsverstärker (35) und den in Reihe liegenden zweiten Schalter (S2) mit dem kathodenseitigen Anschluss (52) des Messwiderstandes (45) verbunden ist.

14. Schaltungsanordnung nach Anspruch 13,
**dadurch gekennzeichnet, dass** die Operationsverstärker (34, 35) gegengekoppelte Operationsverstärker sind, derart, dass die Eingangsspannung des Operationsverstärkers (34, 35) und die Ausgangsspannung des Operationsverstärkers (34, 35) gleich sind.
